# FASCICULE DE BREVET EUROPEEN

(11) **EP 3 227 102 B1**
(45) Date de publication et mention de la délivrance du brevet: **27.02.2019**
(21) Numéro de dépôt: 15808110.9
(22) Date de dépôt: 26.11.2015
(51) Int. Cl.: B31F 1/07

(54) **EXTRACTEUR DE MANCHONS, GROUPE DE TRANSFORMATION D'UN SUPPORT PLAN, ET PROCÉDÉ D'EXTRACTION DE MANCHONS**
MUFFENZIEHER, TRANSFORMATIONSGRUPPE EINER EBENEN AUFLAGEFLÄCHE UND VERFAHREN ZUM HERAUSZIEHEN VON MUFFEN
SLEEVE EXTRACTOR, UNIT FOR TRANSFORMING A PLANAR SUBSTRATE, AND METHOD FOR EXTRACTING SLEEVES

(30) Priorité: 04.12.2014 EP 14020103
(43) Date de publication de la demande: 11.10.2017
(73) Titulaire: BOBST MEX SA, 1031 Mex (CH)
(72) Inventeur: BÉGUIN, Boris, 1817 Brent (CH); CLÉMENT, Philippe, 1305 Penthalaz (CH); DÉNISSE, Guillaume, 74500 Féternes (FR)
(74) Mandataire: Hasler, David
(86) Numéro de dépôt international: PCT/EP2015/025091
(87) Numéro de publication internationale: WO 2016/087051

(56) Documents cités:
- WO-A1-2006/061869
- WO-A1-2012/065689
- DE-A1-102009 023 170
- DE-A1-102010 027 181

## Description

La présente invention concerne un extracteur de manchons d'outils rotatifs pour un groupe de transformation d'un support plan. L'invention se rapporte à un groupe de transformation d'un support plan, comportant au moins un extracteur de manchons. L'invention concerne également un procédé d'extraction de manchons.

Une machine de transformation de support est destinée à la fabrication d'emballages. Dans cette machine, un support plan initial, tel qu'une bande continue de carton, est déroulé et imprimé par une station d'impression comprenant un ou plusieurs groupes imprimeurs. Le support plan est ensuite transféré dans un groupe d'introduction, puis dans un groupe de gaufrage, éventuellement suivi par un groupe de refoulage. Le support plan est ensuite découpé dans un groupe de découpe. Après éjection des zones de déchets, les poses obtenues sont sectionnées pour obtenir des boîtes individualisées.

Les groupes rotatifs de transformation, de gaufrage, refoulage, découpe, éjection des déchets, ou imprimeur, comportent respectivement un outil supérieur cylindrique de transformation, et un outil inférieur cylindrique de transformation, entre lesquels circule le support plan pour être transformé. En fonctionnement, les outils rotatifs de transformation tournent à la même vitesse, mais en sens inverse l'un de l'autre. Le support plan passe dans l'interstice situé entre les outils rotatifs, qui façonnent un relief par gaufrage, façonnent un relief par refoulage, découpent le support plan en poses en découpe rotative, éjectent les déchets, ou qui impriment un motif lors de l'impression.

Les opérations de changement de cylindres s'avèrent longues et fastidieuses. L'opérateur déconnecte mécaniquement le cylindre pour l'enlever de son mécanisme d'entraînement. Puis l'opérateur sort le cylindre en dehors de la machine de transformation, et replace le nouveau cylindre dans la machine de transformation en le reconnectant à son entraînement. Le poids d'un cylindre est important, de l'ordre de 50 kg à 2'000 kg. Pour le sortir, l'opérateur le soulève à l'aide d'un palan.

En raison de son poids assez élevé, un changement de cylindre n'est pas très rapide à effectuer. En outre, de nombreux changements d'outils peuvent être nécessaires pour obtenir de très nombreuses boîtes différentes les unes des autres. Ces outils doivent être commandés longtemps à l'avance, ce qui devient incompatible avec les changements de productions demandés actuellement. De plus, des outils sont relativement coûteux à réaliser, et ils ne deviennent rentables qu'avec une production extrêmement importante.

Ainsi certains groupes de transformation prévoient l'utilisation d'outils rotatifs composés d'un mandrin et d'un manchon amovible porteur de forme assurant la transformation, insérable sur le mandrin. Il suffit alors de changer le manchon, plutôt que la totalité de l'outil rotatif. Ceci facilite le changement d'outil du fait du faible poids du manchon et diminue les coûts, car le manchon est moins onéreux. Voir par exemple le groupe de transformation décrit dans le document DE 10 2010 027 181.

Le passage du support plan dans les groupes de transformation successifs tend à chauffer le support plan, notamment lors de son passage dans les groupes imprimeurs. Le support plan chauffé, et chauffe à son tour les outils rotatifs, car ces derniers, généralement métalliques sont de très bons conducteurs thermiques. Les dimensions d'un manchon sont donc généralement prévues pour limiter le jeu entre le manchon et le mandrin lors des opérations de transformation. Une difficulté qui en résulte est qu'à l'arrêt du groupe de transformation, le manchon qui présente une conductivité thermique plus importante que celle du mandrin, se refroidit plus vite que ce dernier. Le manchon est alors difficile à retirer du mandrin.

### Exposé de l'invention

Un but de la présente invention est de proposer un dispositif et un procédé qui résolvent au moins en partie les inconvénients de l'état de la technique.

A cet effet, la présente invention a pour objet un extracteur de manchons d'outil rotatif pour un groupe de transformation d'un support plan, l'extracteur de manchons comportant une embase destinée à être fixée au groupe de transformation et une tête d'extraction. La tête d'extraction est mobile par rapport à l'embase entre une position rentrée et une position déployée. La tête d'extraction comprend une pince pouvant coopérer avec un manchon d'outil rotatif.

Le groupe de transformation est défini comme étant un groupe de refoulage, un groupe de gaufrage, un groupe de découpe rotative, un groupe d'éjection des déchets, un groupe imprimeur, choisi seul ou en combinaison, ou d'autres encore. Pour extraire le manchon, l'extracteur de manchons vient coopérer avec le manchon et vient le faire coulisser le long du mandrin pour le faire sortir. Cet extracteur permet de retirer facilement le manchon du mandrin et convient pour l'extraction de différents manchons ayant de petits ou de gros diamètres.

Selon un exemple de réalisation, la pince comporte un actionneur de pince. L'actionneur de pince est par exemple agencé entre deux bras pivotants de la pince. L'actionneur de pince permet de contrôler l'ouverture et la fermeture de la pince de façon automatique par le groupe de transformation.

Selon un exemple de réalisation, l'extracteur de manchons comporte un actionneur de tête, pour déplacer la tête d'extraction entre la position rentrée et la position déployée. L'actionneur de tête permet de contrôler le déplacement de la tête d'extraction de façon automatique par le groupe de transformation.

La tête d'extraction comporte par exemple un organe de guidage coopérant avec un organe de guidage complémentaire de l'embase pour guider le déplacement de la tête d'extraction entre la position rentrée et la position déployée.

Selon un exemple de réalisation, la pince comporte au moins une mâchoire de préhension montée pivotante dans un bras de la pince. La mâchoire de préhension comporte par exemple un épaulement en forme d'arc de cercle destiné à recevoir une portion d'extrémité de manchon. La mâchoire de préhension vient en appui contre le manchon, ce qui permet de pousser ce dernier le long du mandrin. Les mâchoires de préhension pivotantes se positionnent correctement au niveau du manchon, en s'adaptant à son diamètre. Ces mâchoires comprennent une partie en un matériau synthétique, pour éviter les risques de détérioration du manchon, et une partie métallique, afin d'être suffisamment rigide pour pouvoir pousser ensuite le manchon sur le mandrin.

L'invention a aussi pour objet un groupe de transformation d'un support plan, tel qu'un groupe de refoulage, un groupe de gaufrage, un groupe de découpe rotative, un groupe d'éjection des déchets, un groupe imprimeur, comprenant au moins un extracteur de manchons, tel que décrit et revendiqué ci-dessous, dont la tête d'extraction est mobile entre une position rentrée et une position déployée, et dans lequel la tête d'extraction se déploie dans une direction parallèle à l'axe de rotation des mandrins.

Selon un exemple de réalisation, le groupe de transformation comprend deux extracteurs de manchons, les deux extracteurs de manchons étant montés l'un au-dessus de l'autre, les deux extracteurs de manchons étant en regard l'un de l'autre, les deux extracteurs de manchons étant de part et d'autre de paliers du groupe de transformation, destinés à supporter les extrémités des mandrins.

L'invention a encore pour objet un procédé d'extraction de manchon dans un groupe de transformation tel que décrit et revendiqué ci-dessous, comprenant les étapes consistant à:
- faire coopérer la pince de la tête d'extraction avec l'extrémité du manchon, pour débuter l'extraction du manchon, puis
- à faire déployer la tête d'extraction pour pousser le manchon le long du mandrin jusqu'à l'extraction complète du manchon du groupe de transformation.

### Brève description des figures

D'autres avantages et caractéristiques apparaîtront à la lecture de la description de l'invention, ainsi que sur les figures annexées qui représentent un exemple de réalisation non limitatif de l'invention et sur lesquelles:
- la Figure 1 est une vue générale d'un exemple de ligne de transformation d'un support plan;
- la Figure 2 représente une vue en perspective d'un outil rotatif supérieur et d'un outil rotatif inférieur;
- la Figure 3 représente une vue en perspective de deux extracteurs de manchons montés dans un groupe de transformation, en position rentrée;
- la Figure 4 représente une vue en perspective des extracteurs de manchons seuls de la Figure 3; et
- la Figure 5 montre l'extracteur de manchons de la Figure 4, agencé en partie supérieure du groupe de transformation dans lequel un capot de la tête d'extraction est représenté en transparence;
- la Figure 6 représente une vue de dos de l'extracteur de manchons de la Figure 5; et
- la Figure 7 représente une vue similaire à la Figure 3 avec l'extracteur de manchons agencé en partie supérieure en position déployée, certaines parois du bâti du groupe de transformation n'ayant pas été représentées.

Les directions longitudinale, verticale et transversale indiquées sur la Fig. 2 sont définies par le trièdre L, V, T. La direction transversale T est la direction perpendiculaire à la direction de déplacement longitudinale L du support plan. Le plan horizontal correspond au plan L, T. Les positions avant et arrière sont définies par rapport à la direction transversale T, comme étant respectivement le côté conducteur et le côté opposé conducteur.

### Exposé détaillé de modes de réalisation préférés

Une ligne de transformation d'un support plan, tel que du carton plat ou du papier en bande continue enroulé en bobine, permet de réaliser différentes opérations et d'obtenir des d'emballages comme des boîtes pliantes. Comme le représente la Fig. 1, la ligne de transformation comprend, disposée l'une à la suite de l'autre dans l'ordre de défilement du support plan, une station dérouleur 1, plusieurs groupes imprimeurs 2, un ou plusieurs groupes de gaufrage en série suivis d'un ou plusieurs groupes de refoulage en série 3, suivie d'un groupe de découpe rotative 4 ou de découpe à platine, et une station de réception 5 des objets confectionnés.

Le groupe de transformation 7 comprend un outil rotatif supérieur 10 et un outil rotatif inférieur 11, qui modifient le support plan par impression, gaufrage, refoulage, découpe, éjection des déchets, etc., en vue d'obtenir un emballage.

Les outils rotatifs 10 et 11, sont montés parallèlement l'un par rapport à l'autre dans le groupe de transformation 7, l'un au-dessus de l'autre, et s'étendent selon la direction transversale T, qui est aussi la direction des axes de rotation A1 et A2 des outils rotatifs 10 et 11 (voir Fig. 2). Les extrémités arrière des outils rotatifs 10 et 11, côté opposé conducteur, sont entraînées en rotation par des moyens d'entraînement motorisés. En fonctionnement, les outils rotatifs 10 et 11 tournent dans des sens opposés autour de chacun des axes de rotation A1 et A2 (Flèches Fs et Fi). Le support plan passe dans l'interstice situé entre les outils rotatifs 10 et 11, pour y être gaufré, et/ou refoulé, et/ou découpé, et/ou imprimé.

Au moins un des deux outils rotatifs, l'outil rotatif supérieur 10 ou l'outil rotatif inférieur 11, comporte un mandrin 12 et un manchon amovible 13, insérable sur le mandrin 12 dans la direction transversale T (Flèche G en Fig. 2). Ainsi, lorsqu'un opérateur souhaite changer les outils rotatifs 10 et 11, il suffit de changer les manchons 13 plutôt que la totalité de l'outil rotatif 10 et 11. La manipulation du manchon 13 étant facilitée par son faible poids relativement à celui de l'outil rotatif 10 et 11 complet, le changement de travail peut être effectué rapidement. En outre, les manchons 13 sont peu coûteux comparés au prix de l'outil rotatif 10 et 11 complet. Il est donc avantageux d'utiliser un même mandrin 12 en combinaison avec plusieurs manchons 13, plutôt que de prévoir l'acquisition de plusieurs outils rotatifs 10 et 11 complets. Le manchon 13 présente une forme générale creuse et cylindrique. Il est par exemple en matériau aluminium.

Le mandrin 12 comporte un noyau cylindrique, une extrémité avant, une extrémité arrière, de part et d'autre du noyau cylindrique. Les extrémités avant et arrière du mandrin 12 sont respectivement supportées par des paliers avant et arrière 18 et 19 du groupe de transformation 7 (Fig. 3). En fonctionnement, les extrémités arrière des mandrins 12 des outils rotatifs 10 et 11, côté opposé conducteur, sont entraînés en rotation par un système d'entraînement motorisé 20 respectif.

Le groupe de transformation 7 comporte en outre deux extracteurs de manchon 22. Chaque extracteur de manchons 22 comporte une embase 23 et une tête d'extraction 24. L'embase 23 est fixée au groupe de transformation 7.

La tête d'extraction 24 est mobile par rapport à l'embase 23 entre une position rentrée (Fig. 3) et une position déployée dans laquelle la tête d'extraction 24 se déploie dans la direction transversale T, c'est-à-dire parallèlement à l'axe de rotation A1 ET A2 des outils rotatifs 10 et 11 (voir extracteur de manchons 22 agencé en partie supérieure sur la Fig. 7 en position déployée).

La tête d'extraction 24 comporte une pince 25 pouvant prendre un manchon 13 en tenaille pour le saisir. La pince 25 est par exemple montée à l'extrémité de la tête d'extraction 24.

Selon un exemple de réalisation, la pince 25 comporte deux bras 25a et 25b pivotants, chaque bras 25a et 25b étant par exemple monté sur un pivot respectif 26 de la tête d'extraction 24. Une fois l'extracteur de manchons 22 monté dans le groupe de transformation 7, les pivots 26 s'étendent dans la direction transversale T, parallèle à l'axe de rotation A1 et A2 des mandrins 12, de sorte que les bras 25a et 25b puissent pivoter l'un vers l'autre pour saisir un manchon 13 transversalement (Fig. 5).

La pince 25 peut également comporter deux mâchoires de préhension 27 montées pivotantes autour d'une direction transversale T, dans une ouverture ménagée dans une extrémité d'un bras 25a et 25b respectif de la pince 25. Les côtés intérieurs des mâchoires de préhension 27 destinées à être en contact avec le manchon 13 présentent par exemple un épaulement 28 en forme d'arc de cercle, complémentaire à la section circulaire du manchon 13 pour recevoir une portion d'extrémité de manchon 13 quel que soit le diamètre du manchon 13.

Les mâchoires de préhension 27 pivotantes permettent de bien les positionner sur le manchon 13, et ainsi de faciliter la prise du manchon 13 sans risque de détérioration, mais avec suffisamment de rigidité pour pouvoir pousser ensuite le manchon 13 sur le mandrin 12. Les mâchoires de préhension 27 comprennent une partie par exemple réalisée en matériau synthétique, tel que du PET-C, ou toute autre matière pour éviter les risques de détérioration du manchon 13. Les mâchoires de préhension 27 comprennent également une partie métallique, afin d'être suffisamment rigide pour pouvoir pousser ensuite le manchon 13 sur le mandrin 12.

La pince 25 peut en outre comporter un actionneur de pince 29, tel qu'un vérin, pour actionner l'ouverture et la fermeture de la pince 25, permettant ainsi de contrôler son ouverture de façon automatique par le groupe de transformation 7.

L'actionneur de pince 29 est par exemple agencé entre les bras 25a et 25b de la pince 25. Il comporte un socle et une extrémité mobile. Le socle est relié à un bras 25a de la pince 25 et l'extrémité mobile est reliée à l'autre bras 25b de sorte que l'extrémité mobile s'étende du socle dans une direction perpendiculaire à la direction de l'axe de rotation A1 et A2 des mandrins 12. Le socle et l'extrémité mobile de l'actionneur de pince 29 sont fixés aux bras 25a et 25b entre les mâchoires de préhension 27 et les pivots 26, pour ne pas gêner la saisie du manchon 13.

L'extracteur de manchons 22 comporte en outre un actionneur de tête 30, tel qu'un vérin, pour déplacer la tête d'extraction 24 entre la position rentrée et la position déployée, permettant ainsi de contrôler le déplacement de la tête d'extraction 24 de façon automatique par le groupe de transformation 7 (Fig. 5).

L'actionneur de tête 30 comporte un socle et une extrémité mobile. Le socle est fixé au bâti du groupe de transformation 7 et l'extrémité mobile est raccordée à la tête d'extraction 24 sorte que l'extrémité mobile s'étende du socle dans une direction parallèle à la direction de l'axe de rotation A1 et A2 des mandrins 12.

La tête d'extraction 24 peut comporter un organe de guidage 31 coopérant avec un organe de guidage complémentaire 32 porté par l'embase 23 ou par le groupe de transformation 7 (non représenté), pour guider le déplacement de la tête d'extraction 24 entre la position rentrée et la position déployée.

La tête d'extraction 24 comporte par exemple deux rails de guidage 31, parallèles entre eux et parallèles à l'axe de rotation A1 et A2 des mandrins 12. Les rails de guidage 31 coopèrent avec quatre organes de guidage complémentaires 32 portées par l'embase 23. Inversement, les rails de guidage peuvent être portés par le groupe de transformation 7 ou l'embase 23 et les organes de guidage complémentaires par la tête d'extraction 24.

Les extracteurs de manchon 22 sont montés verticalement l'un au-dessus de l'autre dans le groupe de transformation 7 de part et d'autre des paliers arrières 19 agencés à l'arrière du groupe de transformation 7. Les extracteurs de manchons 22 se font face, ils sont montés en regard l'un de l'autre. Les deux extracteurs de manchon 22 sont par exemple identiques.

Dans la position rentrée représentée sur la Fig. 3, la tête d'extraction 24 est escamotée à l'arrière du groupe de transformation 7, et s'étend au-dessus des systèmes d'entrainement motorisés 20 pour l'extracteur de manchons 22 agencé en partie supérieure, et au-dessous pour l'extracteur de manchons 22 agencé en partie inférieure. Dans la position rentrée, la pince 25 est ouverte, les bras 25a et 25b écartés ne touchent pas les outils rotatifs 10 et 11.

Pour extraire un manchon 13, et dans une première étape, la pince 25 de la tête d'extraction 24 au moyen de l'actionneur de pince 29 coopère et saisit l'extrémité du manchon 13.

Puis, dans une deuxième étape, la tête d'extraction 24 est déployée dans la direction transversale T, parallèle à l'axe de rotation A1 et A2 des mandrins 12. Les extrémités des mandrins 12 étant maintenues dans les paliers arrières 19 du groupe de transformation 7 par les systèmes d'entraînement motorisé 20, le manchon 13 peut être poussé le long du mandrin 12 (voir extracteur de manchons 22 agencé en partie supérieure sur la Fig. 7) jusqu'à son extraction du groupe de transformation 7, au moyen de l'actionneur de tête 30.

Ainsi, l'extracteur de manchons 22 permet de faciliter le retrait du manchon 13 du mandrin 12. En outre, grâce à la pince 25, un même extracteur de manchons 22 peut convenir pour l'extraction de manchons 13 de différents diamètres.

La présente invention n'est pas limitée aux modes de réalisation décrits et illustrés. De nombreuses modifications peuvent être réalisées, sans pour autant sortir du cadre défini par la portée du jeu de revendications.

## Revendications

1. Extracteur de manchons d'outil rotatif pour un groupe de transformation d'un support plan, comportant une embase (23) destinée à être fixée au groupe de transformation (7) et une tête d'extraction (24), mobile par rapport à l'embase (23) entre une position rentrée et une position déployée, et comprenant une pince (25) pouvant coopérer avec un manchon (13) d'outil rotatif (10, 11).

2. Extracteur selon la revendication 1, dans lequel la pince (25) comporte un actionneur de pince (29), pour actionner l'ouverture et la fermeture de la pince (25).

3. Extracteur selon la revendication 2, dans lequel l'actionneur de pince (29) est agencé entre deux bras pivotants (25a, 25b) de la pince (25).

4. Extracteur selon l'une des revendications précédentes, comprenant un actionneur de tête (30), pour déplacer la tête d'extraction (24) entre la position rentrée et la position déployée.

5. Extracteur selon l'une des revendications précédentes, dans lequel la tête d'extraction (24) comporte un organe de guidage (31) coopérant avec un organe de guidage complémentaire (32) de l'embase (23) pour guider le déplacement de la tête d'extraction (24) entre la position rentrée et la position déployée.

6. Extracteur selon l'une des revendications précédentes, dans lequel la pince (25) comporte au moins une mâchoire de préhension (27) montée pivotante dans un bras (25a, 25b) de la pince (25).

7. Extracteur selon la revendication 6, dans lequel la mâchoire de préhension (27) comporte un épaulement (28) en forme d'arc de cercle destiné à recevoir une portion d'extrémité de manchon (13).

8. Groupe de transformation d'un support plan, comprenant au moins un extracteur de manchons (22) selon l'une des revendications précédentes, dont la tête d'extraction (24) est mobile entre une position rentrée et une position déployée, et se déploie dans une direction parallèle à l'axe de rotation (A1, A2) du mandrin (12).

9. Groupe selon la revendication 8, comprenant deux extracteurs de manchons (22), montés l'un au-dessus de l'autre, en regard l'un de l'autre, de part et d'autre de paliers (19) du groupe de transformation (7) destinés à supporter les extrémités des mandrins (12).

10. Procédé d'extraction de manchon dans un groupe de transformation selon la revendication 8 ou 9, comprenant les étapes consistant à:
- faire coopérer la pince (25) de la tête d'extraction (24) avec l'extrémité du manchon (13) pour débuter l'extraction du manchon (13);
- à faire déployer la tête d'extraction (24) pour pousser le manchon (13) le long du mandrin (12), jusqu'à son extraction complète du groupe de transformation (7).

## Patentansprüche

1. Ausziehvorrichtung für Hülsen eines Rotationswerkzeugs für eine Gruppe zur Bearbeitung eines flachen Trägers, umfassend einen Sockel (23), der dazu bestimmt ist, an der Bearbeitungsgruppe (7) befestigt zu werden, und einen Ausziehkopf (24), der in Bezug zum Sockel (23) zwischen einer eingezogenen Position und einer ausgefahrenen Position beweglich ist, und umfassend eine Zange (25), die mit einer Hülse (13) eines Rotationswerkzeugs (10, 11) zusammenwirken kann.

2. Ausziehvorrichtung nach Anspruch 1, bei der die Zange (25) einen Zangenaktuator (29) umfasst, um das Öffnen und das Schließen der Zange (25) zu betätigen.

3. Ausziehvorrichtung nach Anspruch 2, bei der der Zangenaktuator (29) zwischen zwei Schwenkarmen (25a, 25b) der Zange (25) angeordnet ist.

4. Ausziehvorrichtung nach einem der vorhergehenden Ansprüche, umfassend einen Kopfaktuator (30), um den Ausziehkopf (24) zwischen der eingezogenen Position und der ausgefahrenen Position zu verlagern.

5. Ausziehvorrichtung nach einem der vorhergehenden Ansprüche, bei der der Ausziehkopf (24) ein Führungselement (31) umfasst, das mit einem komplementären Führungselement (32) des Sockels (23) zusammenwirkt, um die Verlagerung des Ausziehkopfes (24) zwischen der eingezogenen Position und der ausgefahrenen Position zu führen.

6. Ausziehvorrichtung nach einem der vorhergehenden Ansprüche, bei der die Zange (25) mindestens eine Greifbacke (27) umfasst, die schwenkbar in einem Arm (25a, 25b) der Zange (25) montiert ist.

7. Ausziehvorrichtung nach Anspruch 6, bei der die Greifbacke (27) einen Absatz (28) in Kreisbogenform umfasst, der dazu bestimmt ist, einen Endabschnitt der Hülse (13) aufzunehmen.

8. Gruppe zur Bearbeitung eines flachen Trägers, umfassend mindestens eine Ausziehvorrichtung für Hülsen (22) nach einem der vorhergehenden Ansprüche, deren Ausziehkopf (24) zwischen einer eingezogenen Position und einer ausgefahrenen Position beweglich ist und in eine Richtung parallel zur Rotationsachse (A1, A2) des Dorns (12) ausfährt.

9. Gruppe nach Anspruch 8, umfassend zwei Ausziehvorrichtungen für Hülsen (22), die übereinander, einander gegenüberliegend, beiderseits von Lagern (19) der Bearbeitungsgruppe (7), die dazu bestimmt sind, die Enden der Dorne (12) zu tragen, montiert sind.

10. Verfahren zum Ausziehen einer Hülse in einer Bearbeitungsgruppe nach Anspruch 8 oder 9, umfassend die folgenden Schritte, darin bestehend:
- die Zange (25) des Ausziehkopfes (24) mit dem Ende der Hülse (13) zusammenwirken zu lassen, um mit dem Ausziehen der Hülse (13) zu beginnen;
- den Ausziehkopf (24) ausfahren zu lassen, um die Hülse (13) entlang des Dorns (12) bis zu ihrem vollständigen Ausziehen aus der Bearbeitungsgruppe (7) zu schieben.

## Claims

1. Rotary-tool sleeve extractor for a unit converting a flat support, comprising a base (23) intended to be fixed to the conversion unit (7) and an extraction head (24), able to move with respect to the base (23) between a retracted position and a deployed position, and comprising a gripper (25) able to cooperate with a sleeve (13) of a rotary tool (10, 11).

2. Extractor according to claim 1, in which the gripper (25) comprises a gripper actuator (29), for actuating the opening and closing of the gripper (25).

3. Extractor according to claim 2, in which the gripper actuator (29) is arranged between two pivoting arms (25a, 25b) of the gripper (25).

4. Extractor according to any of the preceding claims, comprising a head actuator (30), for moving the extraction head (24) between the retracted position and the deployed position.

5. Extractor according to any of the preceding claims, in which the extraction head (24) comprises a guide member (31) cooperating with a complementary guide member (32) of the base (23) for guiding the movement of the extraction head (24) between the retracted position and the deployed position.

6. Extractor according to any of the preceding claims, in which the gripper (25) comprises at least one gripping jaw (27) pivotally mounted in an arm (25a, 25b) of the gripper (25).

7. Extractor according to claim 6, in which the gripping jaw (27) comprises a shoulder (28) in the form of an arc of a circle intended to receive a sleeve end portion (13).

8. Unit for converting a flat support, comprising at least one sleeve extractor (22) according to any of the preceding claims, the extraction head (24) of which is able to move between a retracted position and a deployed position, and deploys in a direction parallel to the rotation axis (A1, A2) of the mandrel (12).

9. Unit according to claim 8, comprising two sleeve extractors (22), mounted one above the other, facing one another, on either side of bearings (19) of the conversion unit (7) intended to support the ends of the mandrels (12).

10. Method for extracting a sleeve in a conversion unit according to claim 8 or 9, comprising the steps consisting of:
- making the gripper (25) of the extraction head (24) cooperate with the end of the sleeve (13) in order to begin the extraction of the sleeve (13);
- deploying the extraction head (24) in order to push the sleeve (13) along the mandrel (12), until it is completely extracted from the conversion unit (7).
